# EUROPÄISCHE PATENTSCHRIFT

(11) **EP 3 679 199 B1**
(45) Veröffentlichungstag und Bekanntmachung des Hinweises auf die Patenterteilung: **20.10.2021**
(21) Anmeldenummer: 18773353.0
(22) Anmeldetag: 06.09.2018
(51) Int. Cl.: E03C 1/084

(54) **STRAHLREGLER**
JET REGULATOR
RÉGULATEUR DE JET

(30) Priorität: 06.09.2017 DE 202017105379 U
(43) Veröffentlichungstag der Anmeldung: 15.07.2020
(73) Patentinhaber: Neoperl GmbH, 79379 Müllheim (DE)
(72) Erfinder: STEIN, Alexander, 79241 Ihringen (DE); BLUM, Gerhard, 77793 Gutach (DE); DENZLER, Oliver, 4103 Bottmingen (CH)
(74) Vertreter: Mertzlufft-Paufler, Cornelius
(86) Internationale Anmeldenummer: PCT/EP2018/074066
(87) Internationale Veröffentlichungsnummer: WO 2019/048576

(56) Entgegenhaltungen:
- EP-A1- 3 153 633
- EP-A2- 2 915 927

## Beschreibung

Die Erfindung betrifft, gemäß dem Oberbegriff des Anspruchs 1, ein sanitäres Einsetzteil, insbesondere Strahlregler, mit einer Strahlbelüftungseinheit, die eine Mischkammer aufweist, wobei die Mischkammer wenigstens eine Belüftungsöffnung aufweist, wobei außerhalb der Mischkammer wenigstens ein über die wenigstens eine Belüftungsöffnung in die Mischkammer von außen Luft zuführender Belüftungskanal gebildet ist.

Die Erfindung betrifft weiter, gemäß dem Oberbegriff des Anspruchs 19, eine Verwendung eines Belüftungskanals an einem sanitären Einsetzteil der eingangs beschriebenen Art, der über eine Belüftungsöffnung Luft in eine Mischkammer einer Strahlbelüftungseinheit eines sanitären Einsetzteils führt, zum Aufnehmen von Leckageströmen durch eine Befestigung des Einsetzteils an einer Sanitärarmatur.

Derartige sanitäre Einsetzteile sind beispielsweise als Strahlregler bekannt und werden in Ausläufe von Sanitärarmaturen eingesetzt, um einem austretenden Wasserstrahl eine gewünschte Eigenschaft, beispielsweise eine bestimmte Querschnittsform oder eine bestimmte Anreicherung mit Luftanteilen, zu geben.

Hierbei ist es üblich geworden, das Einsetzteil gegenüber der aufnehmenden Sanitärarmatur durch einen Dichtring abzudichten, damit kein Wasser seitlich am Außenumfang des Einsetzteils vorbei zwischen dem Einsetzteil und der Sanitärarmatur austritt.

Es ist vorgeschlagen worden, den Belüftungskanal so auszurichten, dass seitlich am Einsetzteil vorbei sickerndes Wasser aufgenommen wird, bevor es austreten kann. Dies ermöglicht es unter bestimmten Bedingungen, auf den Dichtring zu verzichten.

Der Erfindung liegt die Aufgabe zugrunde, ein Einsetzteil der eingangs beschriebenen Art derart weiterzubilden, dass die Aufnahme von sickerndem Wasser verbessert ist.

Zur Lösung dieser Aufgabe sind erfindungsgemäß die Merkmale von Anspruch 1 vorgesehen. Bei einem sanitären Einsetzteil der eingangs beschriebenen Art wird also erfindungsgemäß vorgeschlagen, dass der Belüftungskanal zwei voneinander getrennte Einströmöffnungen aufweist, dass sich eine der Einströmöffnungen seitlich öffnet, und dass sich die Andere der Einströmöffnungen in einer Längsrichtung des Einsetzteils öffnet. Da sich eine der Einströmöffnungen seitlich öffnet, ist somit Wasser von einer Außenumfangsseite des Einsetzteils aufnehmbar. Da sich die Andere der Einströmöffnungen in einer Längsrichtung des Einsetzteils öffnet, ist somit eine Ausgestaltung erreichbar, bei welcher eine Vergrößerung einer axialen Gesamthöhe des Einsetzteils durch die Einströmöffnung vermieden werden kann. Von Vorteil ist also, dass eine Ansaugkraft, die aufgrund eines Unterdrucks in der Mischkammer entsteht, nutzbar ist, um unerwünschtes Wasser an einer der beiden Einströmöffnungen aufzunehmen, wobei ein Hauptanteil des Luftstroms im Belüftungskanal durch die andere Einströmöffnung einströmen kann. Somit sind die beiden Funktionen des Belüftungskanals, nämlich der Transport einer ausreichenden Luftmenge in die Mischkammer einerseits und die Aufnahme und der Transport in die Mischkammer von andernfalls möglicherweise an einer unerwünschten Stelle austretendem Wasser andererseits, voneinander einfach entkoppelbar.

Bei einer vorteilhaften Ausgestaltung kann vorgesehen sein, dass wenigstens zwei voneinander getrennte Belüftungskanäle in Umfangsrichtung nebeneinander ausgebildet sind. Somit ist der Gesamt-Luftstrom einfach in einzelne Teilströme aufteilbar, die unabhängig voneinander je nach den jeweiligen Anforderungen einstellbar sein können.

Generell können wenigstens zwei, insbesondere wenigstens drei, separate Belüftungskanäle, vorzugsweise im Wesentlichen parallel oder parallel zueinander ausgerichtet, ausgebildet sein.

Bei einer vorteilhaften Ausgestaltung kann hierzu alternativ oder zusätzlich vorgesehen sein, dass der Belüftungskanal sich über den Außenumfang erstreckt. Eine Funktionsminderung durch einzelne zugesetzte oder verschmutzte Belüftungskanäle ist somit vermeidbar oder zumindest reduzierbar. Hier kann auch alternativ oder zusätzlich vorgesehen sein, dass der Belüftungskanal mit zwei Belüftungsöffnungen verbunden ist. Dies kann helfen, eine gewünschte Stabilität einer Wandung der Mischkammer, die von den Belüftungsöffnungen durchsetzt ist, zu erreichen.

Bei einer vorteilhaften Ausgestaltung kann vorgesehen sein, dass eine der Einströmöffnungen nachgeordnet zu einem an einem Gehäuse des Einsetzteils ausgebildeten Außengewinde angeordnet ist. Somit ist mit dieser Einströmöffnung Sickerwasser, das durch das Außengewinde in einer Einbausituation zwischen dem Einsetzteil und einer Sanitärarmatur durchsickert, beispielsweise entlang eines Sickerpfades, aufnehmbar und in die Mischkammer abführbar. Dort kann sich das Wasser mit einem Hauptstrahl vereinigen. Hierbei kann die Einströmöffnung am Ende eines Gewindeganges angeordnet sein. Wasser, dass in dem Gewindegang fließt, kann somit vollständig oder nahezu vollständig aufgenommen werden. Die Einströmöffnung kann hierbei so angeordnet sein, dass sie in einen Axialbereich, der von dem Außengewinde überdeckt ist, teilweise einschneidet. Somit kann Wasser an mehreren Stellen eines Gewindeganges und/oder aus mehreren Gewindegängen eines mehrgängigen Außengewindes aufgenommen werden. Es kann alternativ vorgesehen sein, dass die Einströmöffnung vollständig außerhalb des genannten Axialbereichs ausgebildet ist. Somit ist eine Ausgestaltung erreichbar, bei der eine Schraubeigenschaft des Außengewindes möglichst wenig beeinträchtigt ist. Die Einströmöffnung kann auch einem Auffangraum, beispielsweise dem weiter unten genauer beschriebenen Auffangraum, nachgeordnet sein.

Bei einer vorteilhaften Ausgestaltung kann vorgesehen sein, dass eine der Einströmöffnungen, beispielsweise die andere Einströmöffnung der zwei Einströmöffnungen, an einer Auslaufstirnseite des Einsetzteils ausgebildet ist. Somit ist ein Hauptanteil von angesaugter Luft möglichst ungehindert aufnehmbar, weil diese Einströmöffnung möglichst nahe an einer Umgebung der Sanitärarmatur angeordnet werden kann.

Bei einer vorteilhaften Ausgestaltung kann vorgesehen sein, dass in Umfangsrichtung gleichmäßig verteilt angeordnete Belüftungskanäle ausgebildet sind. Somit ist eine gleichmäßige Ausnutzung der Auslaufstirnseite des Einsetzteils für die Belüftung erreichbar. Es ist auch eine möglichst gleichmäßige Abdeckung des Außenumfangs mit Einströmöffnungen zur Aufnahme von Sickerwasser erreichbar. Beispielsweise kann vorgesehen sein, dass die Belüftungskanäle, insbesondere in Bezug auf eine Längsachse des Einsetzteils, symmetrisch angeordnet sind. Somit ist ein ansprechendes Erscheinungsbild der Auslaufstirnseite erreichbar.

Bei einer vorteilhaften Ausgestaltung kann vorgesehen sein, dass in Umfangsrichtung ungleichmäßig verteilt angeordnete Belüftungskanäle ausgebildet sind. Somit können beispielsweise die Belüftungskanäle in Umfangsabschnitten konzentriert werden, in denen die Gefahr eines Austretens von Sickerwasser besonders hoch ist. Beispielsweise kann vorgesehen sein, dass die Belüftungskanäle, insbesondere in Bezug auf eine Längsachse des Einsetzteils, asymmetrisch angeordnet sind.

Es kann allgemein vorgesehen sein, dass sich der jeweilige Belüftungskanal axial erstreckt. In diesem Fall können die Belüftungsöffnung und die wenigstens eine Einströmöffnung in einem gemeinsamen Umfangsabschnitt angeordnet sein, den die Belüftungsöffnung und/oder die wenigstens eine Einströmöffnung ausfüllen kann/können. Die Belüftungsöffnung und die wenigstens eine Einströmöffnung können hierbei eine übereinstimmende Breite in Umfangsrichtung aufweisen. Der Belüftungskanal kann hierbei eine gleichbleibende Breite in Umfangsrichtung entlang seines Verlaufes aufweisen.

Es kann auch vorgesehen sein, dass beide Einströmöffnungen eines Belüftungskanals in einem gemeinsamen Umfangsabschnitt angeordnet sind, den eine Einströmöffnung oder beide Einströmöffnungen ausfüllen kann/können. Auch hierbei kann vorgesehen sein, dass der Belüftungskanal eine gleichbleibende Breite in Umfangsrichtung entlang seines Verlaufes aufweist.

Bei einer vorteilhaften Ausgestaltung kann vorgesehen sein, dass außerhalb der Mischkammer ein über die wenigstens eine Belüftungsöffnung in die Mischkammer von außen Luft zuführender erster Belüftungskanal gebildet ist, alternativ oder zusätzlich vorgeschlagen, dass zu dem ersten Belüftungskanal in Umfangsrichtung unmittelbar benachbart ein zweiter Belüftungskanal in einem ersten Abstand angeordnet ist, dass zu dem ersten Belüftungskanal in Umfangsrichtung unmittelbar benachbart ein dritter Belüftungskanal in einem zweiten Abstand angeordnet ist und dass der erste Abstand und/oder der zweite Abstand größer als eine Breite in Umfangsrichtung des ersten, zweiten und/oder dritten Belüftungskanals ausgebildet ist. Somit ist eine Ausgestaltung des Einsetzteils erreichbar, bei welcher ungewöhnlich breite Stege zwischen den Belüftungskanälen und somit zwischen den Belüftungsöffnungen gebildet sind. Hierdurch kann die verfügbare Querschnittsfläche der Belüftungsöffnungen einfach reduziert werden, um eine Luft-Strömungsgeschwindigkeit in den Belüftungskanälen zu erhöhen. Es hat sich gezeigt, dass mit einer erhöhten Luft-Strömungsgeschwindigkeit eine verbesserte Aufnahme von Sickerwasser an einer Einströmöffnung erreichbar ist. Die Verwendung von mehr als zwei Belüftungskanälen hat den Vorteil, dass sich die Belüftungskanäle an mehr als zwei Stellen getrennt voneinander konzentrieren lassen. Somit ist eine Querschnittsfläche der Belüftungskanäle, die für eine Aufnahme von Sickerwasser nicht nutzbar ist, vermeidbar, um eine möglichst große Luft-Strömungsgeschwindigkeit zu erreichen. Diese Lösung kann vorteilhaft mit der vorangehenden Lösung kombiniert werden.

Hierbei kann der Begriff "unmittelbar benachbart" beispielsweise so genauer charakterisiert werden, dass zwischen zwei unmittelbar benachbarten Belüftungskanälen kein weiterer Belüftungskanal angeordnet ist.

Bei einer vorteilhaften Ausgestaltung kann vorgesehen sein, dass außerhalb der Mischkammer ein über die wenigstens eine Belüftungsöffnung in die Mischkammer von außen Luft führender erster Belüftungskanal gebildet ist, alternativ oder zusätzlich vorgeschlagen, dass zu dem ersten Belüftungskanal in Umfangsrichtung unmittelbar benachbart ein zweiter Belüftungskanal in einem ersten Abstand angeordnet ist, dass zu dem ersten Belüftungskanal in Umfangsrichtung unmittelbar benachbart ein dritter Belüftungskanal in einem zweiten Abstand angeordnet ist und dass der erste Abstand größer als der zweite Abstand ausgebildet ist. Somit sind die zuvor beschriebenen Vorteile einer konzentrierten Anordnung mehrerer getrennter Belüftungskanäle in einem Umfangsabschnitt einerseits und der Ausbildung von Umfangsabschnitten, die frei von Belüftungskanälen sind, andererseits, miteinander kombinierbar. Diese Lösung kann vorteilhaft mit einer oder mehrerer der vorangehenden Lösungen kombiniert werden.

Auch hierbei kann der Begriff "unmittelbar benachbart" beispielsweise so genauer charakterisiert werden, dass zwischen zwei unmittelbar benachbarten Belüftungskanälen kein weiterer Belüftungskanal angeordnet ist.

Bei einer vorteilhaften Ausgestaltung kann vorgesehen sein, dass der zweite Abstand größer als eine Breite in Umfangsrichtung des ersten Belüftungskanals ausgebildet ist. Somit ist ein Unterdruck, der sich in der Mischkammer bildet, besonders gut für die Ausbildung einer möglichst hohen Luft-Strömungsgeschwindigkeit an denjenigen Stellen, an denen die Gefahr von Sickerwasser besteht, nutzbar. Insbesondere kann vorgesehen sein, dass der zweite Abstand wenigstens doppelt so groß wie die Breite des ersten Belüftungskanals in Umfangsrichtung ausgebildet ist. Auf diese Weise kann einfach ein geeignetes Verhältnis von geöffneten Bereichen einer Wandung der Mischkammer zu einem Gesamtumfang der Wandung erreicht werden.

Bei einer vorteilhaften Ausgestaltung kann vorgesehen sein, dass der erste Abstand kleiner als eine Breite in Umfangsrichtung des ersten Belüftungskanals ausgebildet ist. Somit können voneinander getrennte Belüftungskanäle an gewünschten Stellen besonders dicht nebeneinander angeordnet werden. Insbesondere kann vorgesehen sein, dass der erste Abstand höchstens halb so groß wie die Breite des ersten Belüftungskanals in Umfangsrichtung ausgebildet ist.

Bei einer vorteilhaften Ausgestaltung kann vorgesehen sein, dass die Mischkammer zwischen den Belüftungskanälen nach außen abgeschlossen ist. Somit ist ein Eintritt von zusätzlicher Ansaugluft, die eine Luft-Strömungsgeschwindigkeit in den Belüftungskanälen mindern würde, vermeidbar.

Bei einer vorteilhaften Ausgestaltung kann vorgesehen sein, dass zwei in Umfangsrichtung benachbarte Belüftungskanäle durch eine Trennwand voneinander getrennt sind. Somit sind benachbarte Belüftungskanäle einfach voneinander entkoppelbar.

Bei einer vorteilhaften Ausgestaltung kann vorgesehen sein, dass eine, beispielsweise die bereits erwähnte, Breite in Umfangsrichtung eines, beispielsweise des bereits erwähnten, ersten Belüftungskanals auf eine Breite einer, beispielsweise der bereits erwähnten, seitlichen geöffneten Einströmöffnung abgestimmt ist. Somit ist eine Luft-Strömungsgeschwindigkeit auf einer Höhe der Einströmöffnung maximal wählbar. Besonders günstig ist es, wenn dies für alle Belüftungskanäle gilt.

Bei einer vorteilhaften Ausgestaltung kann vorgesehen sein, dass ein Verhältnis von einer Summe von durch Belüftungskanäle in Umfangsrichtung überdeckten Längen zu einer Gesamtlänge eines Außenumfangs der Mischkammer, in der Höhe der einen Einströmöffnungen der zwei Einströmöffnungen gemessen, höchstens 60% beträgt. Es hat sich gezeigt, dass hierdurch bereits brauchbare Luft-Strömungsgeschwindigkeiten erreichbar sind. Beispielsweise beträgt die Summe der Längen höchstens 50%, höchstens 40% oder ganz besonders bevorzugt höchstens 35% oder sogar höchstens 33% der Gesamtlänge. Generell kann gesagt werden, dass eine höhere Luft-Strömungsgeschwindigkeit förderlich für eine bessere Aufnahme von Sickerwasser ist und dass ein vermindertes Verhältnis besser für eine höhere Luft-Strömungsgeschwindigkeit ist. Die jeweiligen Längen können hierbei beispielsweise auf einer Höhe einer der zwei Einströmöffnungen, insbesondere der seitlichen Einströmöffnung, gemessen sein.

Hierbei können in einer vorteilhaften Ausgestaltung wenigstens drei Belüftungskanäle ausgebildet sein.

Alternativ oder zusätzlich können hierbei pro Belüftungskanal zwei Einströmfenster ausgebildet sein.

Alternativ oder zusätzlich können die Belüftungskanäle höher (in radialer Richtung) als breit (in Umfangsrichtung) ausgebildet sein.

Bei einer vorteilhaften Ausgestaltung kann vorgesehen sein, dass der Mischkammer ein wenigstens eine Düse ausbildender Strahlzerleger vorgeschaltet ist. Somit ist auf einfache Weise ein Unterdruck in der Mischkammer erzeugbar, der sich aus einem zuströmseitigen Arbeitsdruck des Wassers ergibt.

Bei einer vorteilhaften Ausgestaltung kann vorgesehen sein, dass der Mischkammer ein Mengenregler vorgeschaltet ist. Somit sind definierte Druckverhältnisse in der Mischkammer unabhängig oder weitestgehend unabhängig von Schwankungen eines zuströmseitigen Arbeitsdrucks erreichbar.

Bei einer vorteilhaften Ausgestaltung kann vorgesehen sein, dass der Mischkammer ein Auslaufgitter nachgeschaltet ist. Somit ist ein ansprechendes Strahlbild erreichbar. Ein Anteil von durch eine Auslauföffnung angesaugter Luft ist reduzierbar.

Bei einer vorteilhaften Ausgestaltung kann vorgesehen sein, dass eine, beispielsweise die bereits erwähnte, seitlich geöffnete Einströmöffnung des Belüftungskanals an einen zumindest in Gebrauchsstellung nach außen geschlossenen Auffangraum angeschlossen ist. Somit kann Sickerwasser beispielsweise über den gesamten Umfang gesammelt und über begrenzte Einströmöffnungen in Belüftungskanäle abgegeben werden. Der Auffangraum kann jenseits der Einströmöffnung geschlossen ausgebildet sein, so dass im Betrieb nur ein geringer Teil Luft über diese Einströmöffnung einströmt und die Einströmöffnung im Wesentlichen oder sogar ausschließlich nach Art eines Überlaufs arbeitet.

Bei einer vorteilhaften Ausgestaltung kann vorgesehen sein, dass der wenigstens eine Belüftungskanal an einer Umfangsseite des Einsetzteils nach außen geschlossen ausgebildet ist. Somit sind Strömungsverhältnisse im Belüftungskanal unabhängig von einer Ausgestaltung einer aufnehmenden Sanitärarmatur ausbildbar.

Bei einer vorteilhaften Ausgestaltung kann vorgesehen sein, dass der Belüftungskanal einen Querschnitt aufweist, der so dimensioniert ist, dass sich bei einem zulaufseitigen Wasser-Arbeitsdruck zwischen 1 bis 2 bar in dem Belüftungskanal eine Luft-Strömungsgeschwindigkeit von wenigstens 15 km/h einstellt. Beispielsweise kann hierbei die Luft-Strömungsgeschwindigkeit auf Höhe eine, insbesondere beispielsweise des bereits erwähnten, seitlich geöffneten Einströmfensters gemessen sein. Es hat sich herausgestellt, dass oberhalb der genannten Schwelle für die Luft-Strömungsgeschwindigkeit besonders günstige Verhältnisse für eine möglichst vollständige Aufnahme von Sickerwasser in den Luftstrom erreichbar sind. Diese Lösung kann vorteilhaft mit einer oder mehrerer der vorangehenden Lösungen kombiniert werden.

Besonders günstig ist es, wenn die Luft-Strömungsgeschwindigkeit wenigstens 17 km/h beträgt. Generell kann gesagt werden, dass eine höhere Luft-Strömungsgeschwindigkeit eine bessere Aufnahme von Wasser an einer Einströmöffnung ergibt.

Bei einer vorteilhaften Ausgestaltung kann vorgesehen sein, dass in den Belüftungskanal wenigstens ein Sickerpfad mündet, der über ein Außengewinde außenumfangsseitig am Einsetzteil verläuft. Somit ist eine Dichtung an dem Außengewinde verzichtbar oder zumindest in einer Dichtwirkung reduzierbar. Ein solcher Sickerpfad kann beispielsweise zufällig gebildet oder durch wenigstens einen Gewindegang gegeben sein.

Erfindungsgemäß wird in Anspruch 19 eine Verwendung eines Belüftungskanals an einem erfindungsgemäßen sanitären Einsetzteil gemäß einem der Ansprüche 1 bis 18 vorgeschlagen, wobei ein Verhältnis von einer Summe von durch Belüftungskanäle, insbesondere auf einer Höhe von wenigstens einer den Leckagestrom aufnehmenden Einströmöffnung, in Umfangsrichtung überdeckten Längen zu einer Gesamtlänge eines Außenumfangs der Mischkammer in der Höhe höchstens 60% beträgt. Es hat sich gezeigt, dass sich mit einem Verhältnis unterhalb der angegebenen Schwelle bereits ausreichend hohe Luft-Strömungsgeschwindigkeiten erreichen lassen.

Beispielsweise kann vorgesehen sein, dass das Verhältnis höchstens 50% oder höchstens 40% oder höchstens 35% oder höchstens 33% beträgt. Somit lassen sich immer höhere Luft-Strömungsgeschwindigkeiten in den Belüftungskanälen erreichen.

Die Erfindung wird nun anhand eines Ausführungsbeispiels näher beschrieben, ist aber nicht auf dieses Ausführungsbeispiel beschränkt. Weitere Ausführungsbeispiele ergeben sich durch Kombination der Merkmale einzelner oder mehrerer Schutzansprüche untereinander und/oder mit einzelnen oder mehreren Merkmalen des Ausführungsbeispiels.

Es zeigt:
- Fig. 1: ein erfindungsgemäßes sanitäres Einsetzteil in teilweise aufgeschnittener dreidimensionaler Schrägansicht,
- Fig. 2: das Einsetzteil aus Figur 1 in einer Ansicht von unten auf die Auslaufstirnseite,
- Fig. 3: das Einsetzteil aus Figur 1 mit herausgenommenen Innenteilen und abgenommenem Vorsatzsieb in teilweise aufgeschnittener dreidimensionaler Schrägansicht,
- Fig. 4: eine Ansicht auf das Einsetzteil aus Figur 1 zur Verdeutlichung der Lage des Schnitts in Figur 3,
- Fig. 5: das Einsetzteil aus Figur 1 mit herausgenommenen Innenteilen und abgenommenem Vorsatzsieb in einer weiteren teilweise aufgeschnittenen dreidimensionalen Schrägansicht,
- Fig. 6: eine Ansicht auf das Einsetzteil aus Figur 1 zur Verdeutlichung der Lage des Schnitts in Figur 3,
- Fig. 7: das Einsetzteil aus Figur 1 mit herausgenommenen Innenteilen und abgenommenem Vorsatzsieb und Strahlzerleger in einer weiteren teilweise aufgeschnittenen dreidimensionalen Schrägansicht,
- Fig. 8: zwei Ansichten auf das Einsetzteil zur Verdeutlichung der Lage des Schnitts in Figur 7,
- Fig. 9: das Einsetzteil aus Figur 1 mit herausgenommenen Innenteilen und abgenommenem Vorsatzsieb in einer weiteren teilweise aufgeschnittenen dreidimensionalen Schrägansicht,
- Fig. 10: zwei Ansichten auf das Einsetzteil zur Verdeutlichung der Lage des Schnitts in Figur 7,
- Fig. 11: das Einsetzteil aus Figur 1 mit herausgenommenen Innenteilen und abgenommenem Vorsatzsieb in einer weiteren teilweise aufgeschnittenen dreidimensionalen Schrägansicht und
- Fig. 12: zwei Ansichten auf das Einsetzteil zur Verdeutlichung der Lage des Schnitts in Figur 11.

Die Figuren werden im Folgenden gemeinsam beschrieben.

Ein im Ganzen mit 1 bezeichnetes sanitäres Einsetzteil hat in an sich bekannter Weise ein Gehäuse 2, in dem eine Strahlbelüftungseinheit 3 ausgebildet ist. Die Strahlbelüftungseinheit 3 hat einen Strahlzerleger 4, der Düsen 5 aufweist. Im Ausführungsbeispiel weist Strahlzerleger 4 eine Lochplatte 33 auf, welche die Düsen 5 bereitstellt. Bei weiteren Ausführungsbeispielen hat der Strahlzerleger einen Diffusor mit einem an sich bekannten Diffusorring welcher einen Ringdüse bereitstellt.

Dem Strahlzerleger 4 ist eine Mischkammer 6 nachgeschaltet. Das durch die Düsen 5 austretende Wasser erzeugt einen Unterdruck in der Mischkammer 6, durch den Luft über Belüftungsöffnungen 7, die in einer Wandung 8 der Mischkammer 6 ausgebildet sind, einströmt.

Außerhalb der Mischkammer 6 ist wenigstens ein Belüftungskanal 9 ausgebildet. Jeder Belüftungskanal 9 ist an eine zugehörige Belüftungsöffnung 7 angeschlossen.

Jeder Belüftungskanal 9 führt somit Luft von außen über zugehörige Belüftungsöffnung 7 in die Mischkammer 6 zu. Dort vermischt sich die zugeführte Luft mit dem Wasser, dass aus den Düsen 5 austritt, um ein Wasser-Luft-Gemisch zu erzeugen.

Der Mischkammer 6 sind mehrere Strahlformer 10 nachgeschaltet, durch die der belüftete Strahl geformt wird, ehe er aus der Auslaufstirnseite 11 austritt.

Im Ausführungsbeispiel ist der Strahlformer 10 durch zwei Einlegegitter 12, 13 und ein gleichrichtendes Auslaufgitter 14 gebildet. Bei weiteren Ausführungsbeispielen sind andere Anzahlen und Formen von Innenteilen und Auslaufstrukturen realisiert.

Ein Vorsatzsieb 15 deckt im gezeigten Ausführungsbeispiel den Strahlzerleger 4 zuströmseitig ab.

Zwischen dem Vorsatzsieb 15 und dem Strahlzerleger 4 kann bei weiteren Ausführungsbeispielen ein Mengenregler oder eine Drossel oder ein anderes Funktionselement angeordnet sein.

Besonders aus Figur 9 ist ersichtlich, dass jeder Belüftungskanal 9 zwei voneinander getrennte Einströmöffnungen 16, 17 aufweist. Es entsteht dadurch eine Y-förmige Topologie des Belüftungskanals 9, welche die Einströmöffnungen 16, 17 zusammenführt und zu der zugehörigen Belüftungsöffnung 7 leitet.

Der Hauptstrom des Belüftungskanals 9 wird hierbei durch die axiale Einströmöffnung 17 angesaugt, während nur ein geringer Anteil Luft im Gebrauch durch die seitliche Einströmöffnung 16 in den Belüftungskanal 9 tritt.

Durch Vergleich der Figuren 3 und 5 ist ersichtlich, dass wenigstens zwei voneinander getrennte Belüftungskanäle 9, 18 in Umfangsrichtung nebeneinander ausgebildet sind.

An einer Außenumfangsseite 19 des Einsetzteils 1 ist in dem Gehäuse 2 ein Außengewinde 20 ausgebildet. Mit dem Außengewinde 20 ist das Einsetzteil 1 in einen Auslauf einer Sanitärarmatur einschraubbar. Bei einem weiteren Ausführungsbeispiel ist das Außengewinde an einer Haltehülse eines an sich gewindelosen Gehäuses 2 ausgebildet.

Eine der Einströmöffnungen 16 ist nachgeordnet zu dem Außengewinde 20 angeordnet und öffnet sich seitlich.

Die andere Einströmöffnung 17 der zwei Einströmöffnungen 16, 17 ist an der Auslaufstirnseite 11 des Einsetzteils 1 ausgebildet ist und öffnet sich in einer Längsrichtung 21 des Einsetzteils 1.

Die insgesamt vier Belüftungskanäle 9, 18, 22, 23 sind in Umfangsrichtung ungleichmäßig verteilt angeordnet.

Der Belüftungskanal 9 kann als erster Belüftungskanal betrachtet werden, der Belüftungskanal 22 als zweiter Belüftungskanal, der Belüftungskanal 18 als dritter Belüftungskanal und der Belüftungskanal 23 als vierter Belüftungskanal.

Der zweite Belüftungskanal 22 ist in Umfangsrichtung unmittelbar benachbart zu dem ersten Belüftungskanal 9. Auch der dritte Belüftungskanal 18 ist in Umfangsrichtung unmittelbar benachbart zu dem ersten Belüftungskanal 9.

Hier ist ein erster Abstand 24 in Umfangsrichtung (beispielsweise als Winkel oder als Bogenlänge gemessen) zwischen dem ersten Belüftungskanal 9 und dem zweiter Belüftungskanal 22 mehr als doppelt so groß wie eine Breite 25 in Umfangsrichtung der Belüftungsöffnung 7. Der korrespondierende zweite Abstand 26 zwischen dem ersten Belüftungskanal 9 und dem dritten Belüftungskanal 18 ist dagegen weniger als halb so groß wie die Breite 25 und somit deutlich kleiner als der erste Abstand 24.

Insgesamt ergibt sich eine Anordnung von Belüftungskanälen 9, 18, 22, 23, die eine Symmetrie mit zwei sich kreuzenden Spiegelebenen aufweist.

Zwischen den Belüftungskanälen 9, 18, 22, 23 ist die Mischkammer 6 nach am Außenumfang abgeschlossen. Die benachbarten Belüftungskanäle 9, 18 sind durch eine Trennwand 27 voneinander getrennt.

Zwischen den Belüftungskanälen 9 und 22 einerseits und 18 und 23 andererseits sind jeweils zwei Blindkanäle 28 ausgebildet, die zwar an der Auslaufstirnseite 11 geöffnet, ansonsten aber geschlossen ausgebildet sind. Somit wir eine hochgradig symmetrische Anordnung an der Auslaufstirnseite 11 erreicht, vergleiche Figur 2.

Die Belüftungskanäle 9, 18, 22, 23 weisen jeweils entlang ihres Verlaufs eine einheitliche Breite 29 in Umfangsrichtung auf. Diese Breite 29 in Umfangsrichtung ist auf eine Breite 30 der seitlichen geöffneten Einströmöffnung 16 abgestimmt.

Ein Verhältnis von einer Summe von den Längen (beispielsweise als Winkel oder als Bogenlänge), die auf einer Höhe der Einströmöffnungen 16 durch die vier Belüftungskanäle 9, 18, 22, 23 überdeckt werden, zu der Gesamtlänge eines Außenumfangs der Mischkammer 6 (gemessen beispielsweise außen an der Wandung 8), ebenfalls in der Höhe der Einströmöffnungen 16 gemessen, beträgt ungefähr 31%.

Außenumfangsseitig schließt sich an die Wandung 8 des Gehäuses 2 ein Auffangraum 31 an, der mit einer Sanitärarmatur in Gebauchsstellung nach außen durch ein Dichtelement 32 - hier eine umlaufende Dichtlippe - abgeschlossen ist.

Jede seitlich geöffnete Einströmöffnung 16 jedes Belüftungskanals 9, 18, 22, 23 ist an den Auffangraum 31 angeschlossen, so dass Wasser, das durch das Außengewinde 20 durchsickert, aus der jeweiligen Einströmöffnung 16 in den zugehörigen Belüftungskanal 9, 18, 22, 23 austreten kann.

Jeder der Belüftungskanäle 9, 18, 22, 23 ist an einer Umfangsseite des Einsetzteils 1 nach außen geschlossen ausgebildet.

Jeder Belüftungskanal 9, 18, 22, 23 weist einen Querschnitt auf, der so dimensioniert ist, dass sich bei einem zulaufseitigen Wasser-Arbeitsdruck vor dem Strahlzerleger 4 zwischen 1 bis 2 bar oder bei einem Druckabfall von 1 bis 2 bar über dem Strahlzerleger 4 in jedem Belüftungskanal 9, 18, 22, 23 eine Luft-Strömungsgeschwindigkeit auf Höhe des jeweiligen seitlich geöffneten Einströmfensters 16 von wenigstens 17 km/h einstellt.

Somit kann das Wasser, das aus den ersten Einströmöffnungen 16 in den jeweiligen Belüftungskanal 9, 18, 22, 23 austritt, aufgenommen und in die Mischkammer 6 transportiert werden. Dort vermischt sich das mitgerissene Wasser mit dem Wasser, das aus den Düsen 5 strömt.

Jeder Gewindegang des Außengewindes 20 bildet einen Sickerpfad 34, durch welchen im Gebrauch Wasser von der Zulaufseite sickern kann, da kein Dichtring vorgesehen ist. Dieses Wasser wird im Auffangraum 31 aufgefangen und durch die ersten Einströmöffnungen 16 und die Belüftungskanäle 9, 18, 22, 23 der Mischkammer 6 zugeführt, so dass im Gebrauch kein Leckwasser seitlich am Einsetzteil 1 aus der Sanitärarmatur austreten kann.

Somit realisiert das Ausführungsbeispiel in Gebrauchsstellung eine Verwendung eines Belüftungskanals 9, 18, 22, 23 an einem sanitären Einsetzteil 1, der über eine Belüftungsöffnung 7 in eine Mischkammer 6 einer Strahlbelüftungseinheit 3 des sanitären Einsetzteils 1 führt, zum Aufnehmen von Leckageströmen durch eine Befestigung des Einsetzteils 1 an einer Sanitärarmatur.

Hierbei beträgt das bereits beschriebene Verhältnis von einer Summe von durch alle Belüftungskanäle 9, 18, 22, 23 auf einer Höhe von der den Leckagestrom aufnehmenden Einströmöffnungen 16 in Umfangsrichtung überdeckten Längen zu einer Gesamtlänge eines Außenumfangs der Mischkammer 6 in der Höhe ungefähr 31%.

Bei einem Einsetzteil 1 wird somit erfindungsgemäß vorgeschlagen, dass der gesamte Querschnitt der Belüftungskanäle 9, 18, 22, 23 einer Strahlbelüftungseinheit 3 um Verhältnis zum Außenumfang einer Mischkammer 6 so reduziert ist, dass ein Luftstrom einen Leckagestrom am dichtungsfreien Außenumfang des Einsetzteils 1 aufnimmt und in die Mischkammer 6 transportiert.

### Bezugszeichenliste

- 1: sanitäres Einsetzteil
- 2: Gehäuse
- 3: Strahlbelüftungseinheit
- 4: Strahlzerleger
- 5: Düse
- 6: Mischkammer
- 7: Belüftungsöffnung
- 8: Wandung
- 9: (erster) Belüftungskanal
- 10: Strahlformer
- 11: Auslaufstirnseite
- 12: Einlegegitter
- 13: Einlegegitter
- 14: Auslaufgitter
- 15: Vorsatzsieb
- 16: Einströmöffnung
- 17: Einströmöffnung
- 18: (dritter) Belüftungskanal
- 19: Außenumfangsseite
- 20: Außengewinde
- 21: Längsrichtung
- 22: (zweiter) Belüftungskanal
- 23: (vierter) Belüftungskanal
- 24: (erster) Abstand
- 25: Breite von 7
- 26: (zweiter) Abstand
- 27: Trennwand
- 28: Blindkanal
- 29: Breite von 9, 18, 22, 23
- 30: Breite von 16
- 31: Auffangraum
- 32: Dichtelement
- 33: Lochplatte
- 34: Sickerpfad

## Patentansprüche

1. Sanitäres Einsetzteil (1), mit einer Strahlbelüftungseinheit (3), die eine Mischkammer (6) aufweist, wobei die Mischkammer (6) wenigstens eine Belüftungsöffnung (7) aufweist, wobei außerhalb der Mischkammer (6) wenigstens ein über die wenigstens eine Belüftungsöffnung (7) in die Mischkammer (6) von außen Luft zuführender Belüftungskanal (9, 18, 22, 23) gebildet ist, **dadurch gekennzeichnet, dass** der Belüftungskanal (9, 18, 22, 23) zwei voneinander getrennte Einströmöffnungen (16, 17) aufweist, dass sich eine der Einströmöffnungen (16, 17) seitlich öffnet, und dass sich die Andere der Einströmöffnungen (16, 17) in einer Längsrichtung (21) des Einsetzteils öffnet.

2. Sanitäres Einsetzteil (1) nach dem vorangehenden Anspruch, **dadurch gekennzeichnet, dass** wenigstens zwei voneinander getrennte Belüftungskanäle (9, 18, 22, 23) in Umfangsrichtung nebeneinander ausgebildet sind und/oder dass der Belüftungskanal (9, 18, 22, 23) sich über den Außenumfang erstreckt und/oder mit zwei Belüftungsöffnungen (7) verbunden ist.

3. Sanitäres Einsetzteil (1) nach dem vorangehenden Anspruch, **dadurch gekennzeichnet, dass** eine der Einströmöffnungen (16, 17) nachgeordnet zu an einem Gehäuse (2) des Einsetzteils ausgebildeten Außengewinde (20) angeordnet ist.

4. Sanitäres Einsetzteil (1) nach einem der vorangehenden Ansprüche, **dadurch gekennzeichnet, dass** eine der Einströmöffnungen (16, 17) an einer Auslaufstirnseite (11) des Einsetzteils ausgebildet ist.

5. Sanitäres Einsetzteil (1) nach einem der vorangehenden Ansprüche, **dadurch gekennzeichnet, dass** in Umfangsrichtung gleichmäßig, insbesondere symmetrisch, verteilt angeordnete Belüftungskanäle (9, 18, 22, 23) ausgebildet sind oder dass in Umfangsrichtung ungleichmäßig, insbesondere asymmetrisch, verteilt angeordnete Belüftungskanäle (9, 18, 22, 23) ausgebildet sind.

6. Sanitäres Einsetzteil (1) nach einem der vorangehenden Ansprüche, wobei außerhalb der Mischkammer (6) ein über die wenigstens eine Belüftungsöffnung (7) in die Mischkammer (6) von außen Luft zuführender erster Belüftungskanal (9) gebildet ist, **dadurch gekennzeichnet, dass** zu dem ersten Belüftungskanal (9) in Umfangsrichtung unmittelbar benachbart ein zweiter Belüftungskanal (22) in einem ersten Abstand (24) angeordnet ist, dass zu dem ersten Belüftungskanal (9) in Umfangsrichtung unmittelbar benachbart ein dritter Belüftungskanal (18) in einem zweiten Abstand (26) angeordnet ist und dass der erste Abstand (24) und/oder der zweite Abstand (26) größer als eine Breite in Umfangsrichtung des ersten, zweiten und/oder dritten Belüftungskanals (18) ausgebildet ist.

7. Sanitäres Einsetzteil (1) nach einem der vorangehenden Ansprüche, wobei außerhalb der Mischkammer (6) ein über die wenigstens eine Belüftungsöffnung (7) in die Mischkammer (6) von außen Luft führender erster Belüftungskanal (9) gebildet ist, **dadurch gekennzeichnet, dass** zu dem ersten Belüftungskanal (9) in Umfangsrichtung unmittelbar benachbart ein zweiter Belüftungskanal (22) in einem ersten Abstand (24) angeordnet ist, dass zu dem ersten Belüftungskanal (9) in Umfangsrichtung unmittelbar benachbart ein dritter Belüftungskanal (18) in einem zweiten Abstand (26) angeordnet ist und dass der erste Abstand (24) größer als der zweite Abstand (26) ausgebildet ist.

8. Sanitäres Einsetzteil (1) nach einem der vorangehenden Ansprüche 6 oder 7, **dadurch gekennzeichnet, dass** der zweite Abstand (26) größer als, insbesondere wenigstens doppelt so groß wie, eine Breite in Umfangsrichtung des ersten Belüftungskanals (9) ausgebildet ist.

9. Sanitäres Einsetzteil (1) nach einem der vorangehenden Ansprüche 6 bis 8, **dadurch gekennzeichnet, dass** der erste Abstand (24) kleiner als, insbesondere höchstens halb so groß wie, eine Breite in Umfangsrichtung des ersten Belüftungskanals (9) ausgebildet ist.

10. Sanitäres Einsetzteil (1) nach einem der vorangehenden Ansprüche, **dadurch gekennzeichnet, dass** die Mischkammer (6) zwischen den Belüftungskanälen nach außen abgeschlossen ist und/oder dass zwei in Umfangsrichtung benachbarte Belüftungskanäle durch eine Trennwand (27) voneinander getrennt sind.

11. Sanitäres Einsetzteil (1) nach einem der vorangehenden Ansprüche, **dadurch gekennzeichnet, dass** die oder eine Breite in Umfangsrichtung eines oder des ersten Belüftungskanals (9), insbesondere aller Belüftungskanäle (9, 18, 22, 23), auf eine Breite einer oder der seitlichen geöffneten Einströmöffnung abgestimmt ist.

12. Sanitäres Einsetzteil (1) nach einem der vorangehenden Ansprüche, **dadurch gekennzeichnet, dass** ein Verhältnis von einer Summe von durch die Belüftungskanäle (9, 18, 22, 23), insbesondere auf einer Höhe einer der zwei Einströmöffnungen (16, 17) gemessen, in Umfangsrichtung überdeckten Längen zu einer Gesamtlänge eines Außenumfangs der Mischkammer (6), in der Höhe der einen Einströmöffnungen (16, 17) der zwei Einströmöffnungen (16, 17) gemessen, höchstens 60%, bevorzugt höchstens 50%, besonders bevorzugt höchstens 40% oder ganz besonders bevorzugt höchstens 35% oder höchstens 33% beträgt.

13. Sanitäres Einsetzteil (1) nach einem der vorangehenden Ansprüche, **dadurch gekennzeichnet, dass** der Mischkammer (6) ein wenigstens eine Düse (5) ausbildender Strahlzerleger (4) vorgeschaltet ist.

14. Sanitäres Einsetzteil (1) nach einem der vorangehenden Ansprüche, **dadurch gekennzeichnet, dass** der Mischkammer (6) ein Mengenregler vorgeschaltet ist und/oder dass der Mischkammer (6) ein Auslaufgitter nachgeschaltet ist.

15. Sanitäres Einsetzteil (1) nach einem der vorangehenden Ansprüche, **dadurch gekennzeichnet, dass** die oder eine seitlich geöffnete Einströmöffnung des Belüftungskanals (9, 18, 22, 23) an einen zumindest in Gebrauchsstellung nach außen geschlossenen Auffangraum (31) angeschlossen ist.

16. Sanitäres Einsetzteil (1) nach einem der vorangehenden Ansprüche, **dadurch gekennzeichnet, dass** der wenigstens eine Belüftungskanal (9, 18, 22, 23) an einer Umfangsseite des Einsetzteils nach außen geschlossen ausgebildet ist.

17. Sanitäres Einsetzteil (1) nach einem der vorangehenden Ansprüche, **dadurch gekennzeichnet, dass** der Belüftungskanal (9, 18, 22, 23) einen Querschnitt aufweist, der so dimensioniert ist, dass sich bei einem zulaufseitigen Wasser-Arbeitsdruck zwischen 1 bis 2 bar in dem Belüftungskanal eine Luft-Strömungsgeschwindigkeit, insbesondere auf Höhe eines seitlich geöffneten Einströmfensters, von wenigstens 15 km/h, bevorzugt wenigstens 17 km/h, einstellt.

18. Sanitäres Einsetzteil (1) nach einem der vorangehenden Ansprüche, **dadurch gekennzeichnet, dass** in den Belüftungskanal (9, 18, 22, 23) wenigstens ein Sickerpfad (34) mündet, der über ein Außengewinde (20) außenumfangsseitig am Einsetzteil verläuft.

19. Verwendung eines Belüftungskanals an einem sanitären Einsetzteil nach einem der vorangehenden Ansprüche, der über eine Belüftungsöffnung (7) in eine Mischkammer (6) einer Strahlbelüftungseinheit (3) eines sanitären Einsetzteils (1) führt, zum Aufnehmen von Leckageströmen durch eine Befestigung des Einsetzteils an einer Sanitärarmatur, **dadurch gekennzeichnet, dass** ein Verhältnis von einer Summe von durch Belüftungskanäle(9, 18, 22, 23), insbesondere auf einer Höhe von wenigstens einer den Leckagestrom aufnehmenden Einströmöffnung, in Umfangsrichtung überdeckten Längen zu einer Gesamtlänge eines Außenumfangs der Mischkammer (6) in der Höhe höchstens 60%, bevorzugt höchstens 50%, besonders bevorzugt höchstens 40% oder ganz besonders bevorzugt höchstens 35% oder höchstens 33% beträgt.

## Claims

1. Sanitary insert part (1) having a jet aeration unit (3) which has a mixing chamber (4), wherein the mixing chamber (6) has at least one aeration opening (7), wherein, outside the mixing chamber (6), there is formed at least one aeration channel (9, 18, 22, 23) which feeds air into the mixing chamber (6) from the outside via the at least one aeration opening (7), **characterized in that** the aeration channel (9, 18, 22, 23) has two mutually separate inflow openings (16, 17), **in that** one of the inflow openings (16, 17) opens laterally, and **in that** the other of the inflow openings (16, 17) opens in a longitudinal direction (21) of the insert part.

2. Sanitary insert part (1) according to the preceding claim, **characterized in that** at least two mutually separate aeration channels (9, 18, 22, 23) are formed next to one another in the circumferential direction, and/or **in that** the aeration channel (9, 18, 22, 23) extends over the outer circumference and/or is connected to two aeration openings (7).

3. Sanitary insert part (1) according to the preceding claim, **characterized in that** one of the inflow openings (16, 17) is arranged so as to be downstream of an outer thread (20) which is formed on a housing (2) of the insert part.

4. Sanitary insert part (1) according to one of the preceding claims, **characterized in that** one of the inflow openings (16, 17) is formed at an outlet face side (11) of the insert part.

5. Sanitary insert part (1) according to one of the preceding claims, **characterized in that** aeration channels (9, 18, 22, 23) arranged so as to be distributed uniformly, in particular symmetrically, in the circumferential direction are formed, or **in that** aeration channels (9, 18, 22, 23) arranged so as to be distributed non-uniformly, in particular asymmetrically, in the circumferential direction are formed.

6. Sanitary insert part (1) according to one of the preceding claims, wherein, outside the mixing chamber (6), there is formed a first aeration channel (9) which feeds air into the mixing chamber (6) from the outside via the at least one aeration opening (7), **characterized in that** a second aeration channel (22) is arranged with a first spacing (24) directly adjacent to the first aeration channel (9) in the circumferential direction, **in that** a third aeration channel (18) is arranged with a second spacing (26) directly adjacent to the first aeration channel (9) in the circumferential direction, and **in that** the first spacing (24) and/or the second spacing (26) are/is configured to be larger than a width in the circumferential direction of the first, second and/or third aeration channel (18).

7. Sanitary insert part (1) according to one of the preceding claims, wherein, outside the mixing chamber (6), there is formed a first aeration channel (9) which feeds air into the mixing chamber (6) from the outside via the at least one aeration opening (7), **characterized in that** a second aeration channel (22) is arranged with a first spacing (24) directly adjacent to the first aeration channel (9) in the circumferential direction, **in that** a third aeration channel (18) is arranged with a second spacing (26) directly adjacent to the first aeration channel (9) in the circumferential direction, and **in that** the first spacing (24) is configured to be larger than the second spacing (26).

8. Sanitary insert part (1) according to either of the preceding Claims 6 and 7, **characterized in that** the second spacing (26) is configured to be larger than, in particular at least twice as large as, a width in the circumferential direction of the first aeration channel (9).

9. Sanitary insert part (1) according to one of the preceding Claims 6 to 8, **characterized in that** the first spacing (24) is configured to be smaller than, in particular at most half as large as, a width in the circumferential direction of the first aeration channel (9).

10. Sanitary insert part (1) according to one of the preceding claims, **characterized in that** the mixing chamber (6) is closed off to the outside between the aeration channels, and/or **in that** two aeration channels which are adjacent in the circumferential direction are separated from one another by a separating wall (27).

11. Sanitary insert part (1) according to one of the preceding claims, **characterized in that** the or a width in the circumferential direction of a or of the first aeration channel (9), in particular of all the aeration channels (9, 18, 22, 23), is matched to a width of a or of the lateral open inflow opening.

12. Sanitary insert part (1) according to one of the preceding claims, **characterized in that** a ratio of a sum of lengths covered in the circumferential direction by the aeration channels (9, 18, 22, 23), in particular measured at a height of one of the two inflow openings (16, 17), to a total length of an outer circumference of the mixing chamber (6), measured at the height of the one inflow opening (16, 17) of the two inflow openings (16, 17), is at most 60%, preferably at most 50%, particularly preferably at most 40%, or very particularly preferably at most 35% or at most 33%.

13. Sanitary insert part (1) according to one of the preceding claims, **characterized in that** a jet splitter (4) which forms at least one nozzle (5) is arranged upstream of the mixing chamber (6).

14. Sanitary insert part (1) according to one of the preceding claims, **characterized in that** a flow regulator is arranged upstream of the mixing chamber (6), and/or **in that** an outlet grid is arranged downstream of the mixing chamber (6).

15. Sanitary insert part (1) according to one of the preceding claims, **characterized in that** the or a laterally open inflow opening of the aeration channel (9, 18, 22, 23) is connected to a collecting space (31) which is closed to the outside at least in a position of use.

16. Sanitary insert part (1) according to one of the preceding claims, **characterized in that** the at least one aeration channel (9, 18, 22, 23) is formed to be closed to the outside on a circumferential side of the insert part.

17. Sanitary insert part (1) according to one of the preceding claims, **characterized in that** the aeration channel (9, 18, 22, 23) has a cross section which is dimensioned such that, at an inlet-side water working pressure of between 1 and 2 bar, an air flow speed, in particular at the height of a laterally open inflow window, of at least 15 km/h, preferably at least 17 km/h, is established in the aeration channel.

18. Sanitary insert part (1) according to one of the preceding claims, **characterized in that** at least one trickling path (34) opens out into the aeration channel (9, 18, 22, 23), said trickling path extending over an outer thread (20) at the outer circumference of the insert part.

19. Use of an aeration channel at a sanitary insert part according to one of the preceding claims, which aeration channel leads into a mixing chamber (6) of a jet aeration unit (3) of a sanitary insert part (1) via an aeration opening (7), for receiving leakage flows by way of a fastening of the insert part to a sanitary fitting, **characterized in that** a ratio of a sum of lengths covered in the circumferential direction by aeration channels (9, 18, 22, 23), in particular at a height of at least one inflow opening receiving the leakage flow, to a total length of an outer circumference of the mixing chamber (6) at the height is at most 60%, preferably at most 50%, particularly preferably at most 40%, or very particularly preferably at most 35% or at most 33%.

## Revendications

1. Élément de montage de robinetterie (1), avec une unité d'aération de jet (3) qui possède une chambre de mélange (6), dans lequel la chambre de mélange (6) possède au moins une ouverture d'aération (7) et dans lequel au moins un canal d'aération (9, 18, 22, 23) conduisant de l'air extérieur à la chambre de mélange (6) par l'au moins une ouverture d'aération (7) est formé à l'extérieur de la chambre de mélange (6), **caractérisé en ce que** le canal d'aération (9, 18, 22, 23) possède deux ouvertures d'admission (16, 17) séparées l'une de l'autre, qu'une des ouvertures d'admission (16, 17) s'ouvre sur le côté et que l'autre ouverture d'admission (16, 17) s'ouvre dans un sens longitudinal (21) de l'élément de montage.

2. Élément de montage de robinetterie (1) selon la revendication précédente, **caractérisé en ce qu'**au moins deux canaux d'aération (9, 18, 22, 23) séparés l'un de l'autre sont formés côte à côté dans le sens de la périphérie et/ou que le canal d'aération (9, 18, 22, 23) s'étend sur la périphérie extérieure et/ou est raccordé avec deux ouvertures d'aération (7).

3. Élément de montage de robinetterie (1) selon la revendication précédente, **caractérisé en ce qu'**un filetage extérieur (20) est disposé sur un boîtier (2) de l'élément de montage, en aval des ouvertures d'admission (16, 17).

4. Élément de montage de robinetterie (1) selon l'une des revendications précédentes, **caractérisé en ce qu'**une des ouvertures d'admission (16, 17) est ménagée sur une face frontale de sortie (11) de l'élément de montage.

5. Élément de montage de robinetterie (1) selon l'une des revendications précédentes, **caractérisé en ce que** des canaux d'aération (9, 18, 22, 23) sont formés régulièrement, en particulier répartis de manière symétrique, dans le sens de la périphérie ou que des canaux d'aération (9, 18, 22, 23) sont formés irrégulièrement, en particulier répartis de manière asymétrique, dans le sens de la périphérie.

6. Élément de montage de robinetterie (1) selon l'une des revendications précédentes, dans lequel un premier canal d'aération (9) conduisant de l'air extérieur à la chambre de mélange (6) par l'au moins une ouverture d'aération (7) est formé à l'extérieur de la chambre de mélange (6), **caractérisé en ce qu'**à proximité immédiate du premier canal d'aération (9) dans le sens de la périphérie, un deuxième canal d'aération (22) est disposé à une première distance (24), qu'à proximité immédiate du premier canal d'aération (9) dans le sens de la périphérie, un troisième canal d'aération (18) est disposé à une deuxième distance (26) et que la première distance (24) et/ou la deuxième distance (26) est plus grande qu'une largeur dans le sens de la périphérie du premier, deuxième et/ou troisième canal d'aération (18).

7. Élément de montage de robinetterie (1) selon l'une des revendications précédentes, dans lequel un premier canal d'aération (9) conduisant de l'air extérieur à la chambre de mélange (6) par l'au moins une ouverture d'aération (7) est formé à l'extérieur de la chambre de mélange (6), **caractérisé en ce qu'**à proximité immédiate du premier canal d'aération (9) dans le sens de la périphérie, un deuxième canal d'aération (22) est disposé à une première distance (24), qu'à proximité immédiate du premier canal d'aération (9) dans le sens de la périphérie, un troisième canal d'aération (18) est disposé à une deuxième distance (26) et que la première distance (24) et supérieure à la deuxième distance (26).

8. Élément de montage de robinetterie (1) selon l'une des revendications 6 ou 7, **caractérisé en ce que** la deuxième distance (26) est plus grande, en particulier au moins deux fois plus grande, qu'une largeur dans le sens de la périphérie du premier canal d'aération (9).

9. Élément de montage de robinetterie (1) selon l'une des revendications 6 à 8, **caractérisé en ce que** la première distance (24) est plus petite, en particulier au moins deux fois plus petite, qu'une largeur dans le sens de la périphérie du premier canal d'aération (9).

10. Élément de montage de robinetterie (1) selon l'une des revendications précédentes, **caractérisé en ce que** la chambre de mélange (6) est fermée vers l'extérieur entre les canaux d'aération et/ou que deux canaux d'aération adjacents dans le sens de la périphérie sont séparés l'un de l'autre par une paroi de séparation (27).

11. Élément de montage de robinetterie (1) selon l'une des revendications précédentes, **caractérisé en ce que** la ou qu'une largeur dans le sens de la périphérie d'un ou du premier canal d'aération (9), en particulier de tous les canaux d'aération (9, 18, 22, 23), est adaptée à une largeur d'une ou de l'ouverture d'admission ouverte sur le côté.

12. Élément de montage de robinetterie (1) selon l'une des revendications précédentes, **caractérisé en ce qu'**un rapport de la somme des longueurs recouvertes par les canaux d'aération (9, 18, 22, 23) dans le sens de la périphérie, mesurées en particulier sur une hauteur d'une des deux ouvertures d'admission (16, 17), sur une longueur totale d'une périphérie extérieure de la chambre de mélange (6), mesurées dans la hauteur de l'une des ouvertures d'admission (16, 17) des deux ouvertures d'admission (16, 17), est égal à 60 % maximum, de préférence à 50 % maximum, de manière particulièrement préférée à 40 % maximum ou de manière très particulièrement préférée à 35 % maximum ou 33 % maximum.

13. Élément de montage de robinetterie (1) selon l'une des revendications précédentes, **caractérisé en ce qu'**en amont de la chambre de mélange (6) est raccordé un brise-jet (4) constituant au minimum un gicleur (5).

14. Élément de montage de robinetterie (1) selon l'une des revendications précédentes, **caractérisé en ce qu'**en amont de la chambre de mélange (6) est raccordé un régulateur de débit et/ou qu'en aval de la chambre de mélange (6) est raccordée une grille d'écoulement.

15. Élément de montage de robinetterie (1) selon l'une des revendications précédentes, **caractérisé en ce qu'**une ou l'ouverture d'admission ouverte sur le côté du canal d'aération (9, 18, 22, 23) est connectée à un espace de réception (31) fermé vers l'extérieur au moins en position d'utilisation.

16. Élément de montage de robinetterie (1) selon l'une des revendications précédentes, **caractérisé en ce que** l'au moins un canal d'aération (9, 18, 22, 23) est fermé sur une face périphérique de l'élément de montage.

17. Élément de montage de robinetterie (1) selon l'une des revendications précédentes, **caractérisé en ce que** le canal d'aération (9, 18, 22, 23) possède une section transversale qui est dimensionnée de sorte à obtenir, avec une pression de service d'eau du côté admission de 1 à 2 bars, une vitesse d'écoulement de l'air dans le canal d'aération, en particulier à la hauteur d'une fenêtre d'admission ouverte sur le côté, d'au moins 15 km/h, de préférence d'au moins 17 km/h.

18. Élément de montage de robinetterie (1) selon l'une des revendications précédentes, **caractérisé en ce que** dans le canal d'aération (9, 18, 22, 23) débouche au moins un chemin d'infiltration (34) qui passe par un filetage extérieur (20) disposé sur la périphérie extérieure de l'élément de montage.

19. Utilisation d'un canal d'aération, dans un élément de montage de robinetterie selon l'une des revendications précédentes, qui conduit par une ouverture d'aération (7) dans une chambre de mélange (6) d'une unité d'aération de jet (3) d'un élément de montage de robinetterie (1), pour recevoir des fuites en fixant l'élément de montage sur un robinet, **caractérisée en ce qu'**un rapport de la somme des longueurs recouvertes par les canaux d'aération (9, 18, 22, 23) dans le sens de la périphérie, mesurées en particulier sur une hauteur d'au moins une ouverture d'admission (16, 17) recevant la fuite, sur une longueur totale d'une périphérie extérieure de la chambre de mélange (6), mesurées dans la hauteur, est égal à 60 % maximum, de préférence à 50 % maximum, de manière particulièrement préférée à 40 % maximum ou de manière très particulièrement préférée à 35 % maximum ou 33 % maximum.
